# EUROPÄISCHE PATENTANMELDUNG

(11) **EP 0 238 957 A2**
(43) Veröffentlichungstag der Anmeldung: **30.09.1987**
(21) Anmeldenummer: 87103735.4
(22) Anmeldetag: 14.03.1987
(51) Int. Cl.: B25D 17/02, E21B 17/046, B28D 1/26

(54) **Werkzeug für einen Hydraulikhammer o.dgl.**

(30) Priorität: 24.03.1986 CH 1187/86
(71) Anmelder: ZEPF, Hans-Rudolf, CH-8810 Horgen (CH)
(72) Erfinder: ZEPF, Hans-Rudolf, CH-8810 Horgen (CH)
(74) Vertreter: EGLI-EUROPEAN PATENT ATTORNEYS

(57) **Zusammenfassung**

Bei einem Werkzeug für einen Hydraulikhammer o.dgl. aus einem Schaft (1), der in einem Futter des Hydraulikhammers sitzt, und einem das eigentliche Bearbeitungswerkzeug bildenden Kopfteil, sollen der Schaft (1) und das Kopfteil (2) lösbar miteinander verbunden sein.

## Beschreibung

Die Erfindung betrifft ein Werkzeug für einen Hydraulikhammer o.dgl. aus einem Schaft, der in einem Futter des Hydraulikhammers sitzt, und einem das eigentliche Bearbeitungswerkzeug bildenden Kopfteil.

Bei bekannten Hydraulikhämmern werden im Normalfall Werkzeuge, d.h. in diesem Fall Meissel, benutzt welche als Spitz- und Flachmeissel bekannt sind. Als Sonderausführungsformen gibt es die Trümmermeissel, Trassierspaten bzw. Asphaltspaten.

Alle diese Werkzeuge sind nur als sogenannte Monoblock erhältlich, wobei Schaft und Kopfteil aus einem untrennbaren Stück betehen. Da der Schaft in der Regel immer die gleiche Form aufweist, ist es unwirtschaftlich, wenn für jedes Kopfteil ein eigener Schaft vorgesehen ist.

Für das Zertrümmern von Böden oder Wänden werden auch heute in der Regel zwei Verfahren angewendet:

- Einmal wird die sogenannte Abbruchbirne verwendet. Eine an einem Seil eines Seilbaggers befestigte Stahlbirne von ca. 500 - 5000 kg Eigengewicht wird durch Pendeln in Bewegung gesetzt und dann auf das Objekt geschlagen.

- Im zweiten Fall findet ein Hydraulikhammer Anwendung, der an einem Hydraulik-Baggerarm befestigt ist. Mit dem Hydraulikhammer wird ein Spitz- oder Flachmeissel bewegt und das zu zerstörende Objekt "gelocht" bis ein Segment zum Einsturz oder Durchbrechen gebracht wird. "Lochen" bedeutet, dass mit dem Spitz- oder Flachmeissel genügend viele Löcher erzeugt werden. Sobald genügend Löcher hergestellt sind, kann die Fläche zwischen den Löchern herausbrechen. Dieses Verfahren ist unwirtschaftlich.

Der Erfinder hat sich zum Ziel gesetzt, ein Werkzeug zu schaffen, welches wirtschaftlicher und vielseitiger in Hydraulikhämmer einsetzbar ist.

Zur Lösung dieser Aufgabe führt, dass der Schaft und das Kopfteil lösbar miteinander verbunden sind.

Dadurch genügt es, wenn für einen Hydraulikhammer ein Schaft vorhanden ist, mit welchem Kopfteile unterschiedlichster Form verbunden werden können. In einer einfachen Ausführungsform weist der Schaft oder das Kopfteil einen Zapfen auf, mit dem es in ein entsprechendes Sackloch in dem Schaft oder Kopfteil eingreift und dort lösbar festgelegt ist.

Dieses Futter soll erfindungsgemäss aus ausgestaltet sein, dass das Kopfteil nicht nur in einer Position gehalten, sondern auch in einer um einen gewissen Winkel gedrehten Gebrauchslage verwendet werden kann. Beispielweise kann hierfür der Zapfen sich kreuzende Bohrungen aufweisen, welche mit entsprechenden Bohrungen im Kopfteil übereinstimmen und von Verbindungsbolzen oder Stiften durchsetzt sind.

Eine andere Möglichkeit der Verbindung zwischen Schaft und Kopfteil besteht darin, das der Zapfen in das Sackloch eingeschrumpft oder das Sackloch dem Zapfen aufgeschrumpft wird.

Als weitere Möglichkeit ist vorgesehen, dass der Zapfen in das Sackloch eingeschraubt wird. Im Rahmen der Erfindung sollen aber noch weitere, denkbare und dem Fachmann bekannte Verbindungsmöglichkeiten zwischen Kopfteil und Schaft liegen. Mit dem Schaft sollen nicht nur die bekannten Werkzeuge verbindbar sein, sondern auch beispielsweise eine Stampfplatte, ein Rammdorn etc.

Als weiteres hat der Erfinder ein Werkzeug für einen Hydraulik- bzw. Bohrhammer entwickelt, welches einen Kopfteil mit einer birnenförmigen Gestalt sowie einer gewölbten Stirnfläche aufweist. Dieses Kopteil ähnelt der bekannten Abbruchbirne. Es hat sich erwiesen, dass dieses so geformte Kopteil das Vorbohren von Löchern entbehrlich macht, aber die Vorteile des Trümmermeissels (explosionsartige Zerstörung) in sich vereinigt.

In der Praxis hat es sich erwiesen, dass es zum Zwecke der Materialeinsparung und damit zur Erleichterung der Handhabung genügt, wenn der Kopfteil eine kolbenflaschenartige Gestalt hat. Weiteres Gewicht kann durch seitliche Ausnehmungen eingespart werden.

Besonders wirkungsvoll ist die Tätigkeit eines derartigen Kopfteils, wenn die Stirnfläche gewölbt ausgebildet bzw. ein Fuss an den Kopfteil angeformt ist. Damit überträgt sich die spezifische Schlagkraft auf eine relativ kleine Fläche. Erst wenn diese nachgibt, beginnt die Zertrümmerung der grösseren Fläche, wobei sich durch die Erschütterung die Zerstörung in einem weiten Umkreis um den Bohrhammer herum fortsetzt. Hierdurch wird der Einsatz äusserst wirtschaftlich.

Eine weitere Verbesserung ist für einen Asphaltspaten aufgezeigt. Während bislang die Spatenoberfläche von einem Ausläufer des Schaftteils überzogen war, sollen nun erfindungsgemäss zumindest zwei, bevorzugt drei Finger die Spatenoberfläche übergreifen. Hierdurch wird eine zweite Keilfläche durch die gedachte Verbindungsfläche der zwei bzw. drei Fingerkämme gebildet, welche zu einem leichten Aufbrechen der zu bearbeitenden Fläche beiträgt.

Weitere Vorteile, Merkmale und Einzelheiten der Erfindung ergeben sich aus den nachfolgenden Beschreibung bevorzugter Ausführungsbeispiele sowie anhand der Zeichnung; diese zeigt in
Fig. 1 eine Draufsicht auf ein erfindungsgemässes Werkzeug;
Fig. 2 einen Querschnitt durch einen Kopfteil des Werkzeugs nach Fig. 1 entlang der Linie II - II;
Fig. 3 eine verkleinert dargestellte Draufsicht und Unteransicht einer weiteren Ausführungsform eines Werkzeugs;
Fig. 4 eine schematische Darstellung der Wirkungsweise des Werkzeugs nach Fig. 3;
Fig. 5 eine Draufsicht auf weitere Ausführungsformen des Werkzeugs nach Fig. 3;
Fig. 6 eine Draufsicht auf ein weiteres Ausführungsbeispiel eines Werkzeuges;
Fig. 7 einen Querschnitt durch das Werkzeug nach Fig. 6 entlang VII - VII;
Fig. 8 einen Längsschnitt durch das Werkzeug nach Fig. 6 entlang der Linie VIII - VIII.

Nach Figur 1 besteht ein Werkzeug für einen Hydraulikhammer aus einem Schaft 1 und einem Kopfteil 2. Dieser Kopfteil 2 bildet das eigentliche Bearbeitungswerkzeug, während der Schaft 1 in ein nicht dargestelltes Bohrfutter des Hydraulikhammers eingreift und mit diesem im Bereich einer Einschnürung 3 gekoppelt ist.

Erfindungsgemäss weist der Schaft 1 stirnseitig einen blockartigen Zapfen 4 auf, welcher in Gebrauchslage in ein entsprechend geformtes Sackloch 5 in den Kopfteil 2 (siehe Figur 2) eingreift. Im vorliegenden Ausführungsbeispiel wird die Verbindung zwischen dem Kopfteil 2 und dem Zapfen 4 durch in Bohrungen 6 eingeführte Bolzen oder Stifte hergestellt. In Figur 1 gestrichelt dargestellt ist, dass der Zapfen 4 zwei sich kreuzende Bohrungen 6, 6a aufweist, so dass der Kopfteil 2 in der in Figur 1 gezeigten Lage, aber auch in 90° dazu mit dem Futter verbunden werden kann.

Ein Kopfteil 2a eines erfindungsgemässen Werkzeuges weist eine birnenförmige Gestaltung auf, welche von der bekannten Abbruch-Trümmer-Birne abgeleitet ist. Die Stirnfläche 7 dieser Trümmerbirne 2a ist kreisrund und weist eine 4- bis 12-fach vorzugsweise 5- bis 10-fach grössere Fläche als des Schaftausschnittes auf.

Die Ausführungsform des Kopfteils 2b, der mit seinem Schaft 1b im Futter 8 des nur zum kleinen Teil dargestellten Hydraulikhammers 9 sitzt, ist nach Figur 5 kolbenflaschenartig ausgestaltet. Gestrichelt sind zwei weitere Ausführungsformen 2c und 2d angedeutet. Die Ausführungsformen 2b bis 2d weisen gegenüber der Ausführungsform 2a den Vorteil auf, dass sie ein geringeres Gewicht infolge der Materialeinsparung haben.

In Figur 5 ist weiterhin aus der Stirnfläche 7b des Kopfteils 2b ein tafelbergartiger Fuss 10 herausgeformt. Durch die abgerundeten Stirnflächen 7 bzw. 7b und auch durch den Fuss 10 wird beim Ansetzen des Hydraulikhammers eine hohe spezifische Schlagkraft auf relativ kleiner Fläche erzeugt, wie dies in Figur 4 durch den Bereich a angedeutet ist. Wenn die zu zertrümmernde Platte 11 (gestrichelt angedeutet) zu brechen beginnt, gerät immer mehr Fläche der Platte 11 mit der Stirnfläche 7 des Kopfteils 2a in Berührung, so dass es schlussendlich zu einem Einbrechen bzw. Durchbrechen einer relativ grossen Fläche kommt. Zudem wird die nähere Umgebung um den Kopfteil 2 geschwächt.

Die Figuren 6 - 8 zeigen eine weitere Ausführungsform eines als Asphaltspaten ausgebildeten Werkzeugs. Der Kopfteil 2c ist spatenartig abgeflacht und weist nach unten eine Schnittkante 11 auf. Vom Schaft 1c greifen drei Finger 12 beidseits über das spatenartige Kopfteil 2c. Hierdurch entstehen in der Wirkungsweise zwei Keilflächen, nämlich einmal die Spatenoberfläche 14 und eine durch die Fingerkämme 15 gebildete theoretische Fläche.

Werden die beschriebenen Werkzeuge aus Stahl geschmiedet, ergibt sich die Möglichekit, eine zusätzliche Festigkeit des Werkzeuges zu erreichen. Hierzu wird zur Herstellung des Werkzeuges von einem durch Schmieden oder Pressen hergestellten quaderförmigen Materialteil ausgegangen, bei welchem durch Schmieden die Längskanten des quaderförmigen Materialteils verdichtet und der Kreisquerschnitt erreicht wird. Aus dem kreiszylindrischen Materialteil wird dann durch Formschmieden das Werkzeug hergestellt. Der Materialfaserverlauf bleibt hierbei vollständig erhalten, denn es ist lediglich erforderlich, die Schaftpartie, die in das Futter des Hydraulikhammers eingeführt wird, zu bearbeiten.

## Patentansprüche

1. Werkzeug für einen Hydraulikhammer o.dgl. aus einem Schaft, der in einem Futter des Hydraulikhammers sitzt, und einem das eigentliche Bearbeitungswerkzeug bildenden Kopfteil, dadurch gekennzeichnet, dass der Schaft (1) und das Kopfteil (2) lösbar miteinander verbunden sind.

2. Werkzeug nach Anspruch 1, dadurch gekennzeichnet, dass der Schaft (1) oder das Kopfteil (2) einen Zapfen (4) aufweist, mit dem es in ein entsprechendes Sackloch (5) in dem Schaft (1) oder Kopfteil eingreift und dort lösbar festgelegt ist.

3. Werkzeug nach Anspruch 2, dadurch gekennzeichnet, dass der Zapfen (4) sich kreuzende Bohrungen (6, 6a) aufweist, welche mit entsprechenden Bohrungen im Kopfteil (2) übereinstimmen und von Verbindungsbolzen oder -stiften durchsetzt sind.

4. Werkzeug nach Anspruch 2, dadurch gekennzeichnet, dass der Zapfen (4) in das Sackloch (5) eingeschrumpft oder das Sackloch (5) dem Zapfen aufgeschrumpft ist.

5. Werkzeug nach Anspruch 2, dadurch gekennzeichnet, dass das Sackloch (5) ein Innengewinde aufweist, in welches der Zapfen (4) eingeschraubt ist.

6. Werkzeug für einen Hydraulikhammer o.dgl. aus einem Schaft, der in einem Zapfen des Hydraulikhammers sitzt, und einem das eigentliche Bearbeitungswerkzeug bildenden Kopfteil, dadurch gekennzeichnet, dass das Kopfteil (2a) eine birnenförmige Gestalt mit einer gewölbten Stirnfläche (7) aufweist.

7. Werkzeug für einen Hydraulikhammer o.dgl. aus einem Schaft der in einem Futter des Hydraulikhammers sitzt, und einem das eigentliche Bearbeitungswerkzeug bildenden Kopfteil, dadurch gekennzeichnet, dass das Kopfteil (2b) eine kolbenflaschenartige Gestalt aufweist.

8. Werkzeug nach Anspruch 7, dadurch gekennzeichnet, dass die Kolbenflaschenform seitliche Ausnehmungen (2d) aufweist.

9. Werkzeug nach einem der Ansprüche 6 bis 8, dadurch gekennzeichnet, dass der Stirnfläche (7, 7b) des Kopfteils (2) ein Fuss (10) angeformt ist.

10. Werkzeug für einen Hydraulikhammer o.dgl. aus einem Schaft, der in einem Futter des Hydraulikhammers sitzt, und einem das eigentliche Bearbeitungswerkzeug bildende Kopfteil, dadurch gekennzeichnet, dass das Kopfteil (2c) eine spatenartige Gestalt aufweist, wobei die Spatenoberfläche (14) von zumindest zwei Fingern (12) aus dem Schaftteil (1c) heraus übergriffen ist.

11. Werkzeug nach Anspruch 10, dadurch gekennzeichnet, dass drei Finger (12) die Spatenoberfläche (14) übergreifen.

12. Verfahren zur Herstellung eines Werkzeuges für einen Hydraulikhammer aus einem Schaft und einem das eigentliche Bearbeitungswerkzeug bildenden Kopfteil, dadurch gekennzeichnet, dass ein Materialteil mit quaderförmigem Querschnitt durch Walzen oder Pressen hergestellt und dieser Teil durch Schmieden unter Verdichten des Materials an den Längskanten zu einem Materialteil mit Kreisquerschnitt geformt wird aus welchem das Werkzeug formgeschmiedet wird.
